# EUROPÄISCHE PATENTSCHRIFT

(11) **EP 0 480 285 B1**
(45) Veröffentlichungstag und Bekanntmachung des Hinweises auf die Patenterteilung: **30.11.1994**
(21) Anmeldenummer: 91116692.4
(22) Anmeldetag: 30.09.1991
(51) Int. Cl.: B05C 1/08, B30B 3/04

(54) **Walzen-Auftragwerk zum Beschichten von durchlaufendem bahn- oder tafelförmigem Material**
Rollers assembly for coating web or sheet material
Dispositif à rouleaux pour revêtement de bandes ou de feuilles

(30) Priorität: 09.10.1990 DE 4031946
(43) Veröffentlichungstag der Anmeldung: 15.04.1992
(73) Patentinhaber: Hanssmann, Erich, Dipl.-Ing., D-35719 Angelburg (DE)
(72) Erfinder: Hanssmann, Erich, Dipl.-Ing., D-35719 Angelburg (DE)
(74) Vertreter: Thielmann, Paul, Dipl.-Landw.

(56) Entgegenhaltungen:
- DE-C- 272 473
- FR-A- 1 079 761

## Beschreibung

Die Erfindung betrifft ein Walzen-Auftragwerk zum Beschichten von durchlaufendem bahn- oder tafelförmigem Material mit einem in flüssigem Zustand aufzutragenden Beschichtungsmittel, wobei
- im unteren Bereich zwischen zwei Seitenwänden eines Maschinengestells über einer Wanne zur Bereithaltung der aufzutragenden Beschichtungsflüssigkeit eine in diese eintauchende Schöpfwalze und darüber eine auf der Schöpfwalze abrollende Auftragwalze gelagert sind und
- über der Auftragwalze wenigstens eine die zu beschichtende Materialbahn oder -tafel gegen die Auftragwalze niederdrückende und auf dieser abrollende Gegenwalze auswechselbar zwischen zwei an den Seitenwänden des Maschinengestells angeordneten Führungs- und Lagerblöcken gelagert ist, deren Abstand zur Auftragwalze veränderbar ist.

Walzen-Auftragwerke mit diesen Merkmalen sind bereits seit langem im Gebrauch und daher allgemein bekannt. Solche Vorrichtungen haben bestimmte Bedingungen zu erfüllen:
Die Auftragwalze und die Gegenwalze müssen völlig biegesteif sein, damit eine über die ganze Bahnbreite gleichmäßige Beschichtung des durchlaufenden Materials gewährleistet ist. Diese Bedingung wird bei den bekannten Auftragwerken durch entsprechende Dimensionierung der Durchmesser und der Wandstärken der Auftragwalze und der Gegenwalze erfüllt.

Aus der DE-PS 272 473 geht eine Maschine zum Bedrucken von Stoffen (Geweben, Papier o.dgl.) in Bahnen hervor, wobei die Gegenwalze Bestandteil eines aus drei Walzen bestehenden Gegenwalzen-Satzes ist, in dem über der Gegenwalze in Rollkontakt mit dieser zwei biegesteife Preßwalzen in geringem Abstand und wenigstens annähernd waagerechter Ebene nebeneinander an den Führungs- und Lagerblöcken gemeinsam mit der Gegenwalze vertikal beweglich und mit gewünschtem Druck auf die Auftragwalze einstellbar gelagert sind. Damit ist zwar die Gegenwalze gegen Durchbiegen abgestützt, so daß eine über die ganze Bahnbreite gleichmäßige Beschichtung des durchlaufenden Materials gewährleistet ist. Dieser Walzenanordnung haftet aber der Nachteil an, daß die Gegenwalze praktisch nicht separat aus dem Walzensatz herausgenommen und gegen eine andere ausgetauscht werden kann.

Die Gegenwalze soll mit der Beschichtungsflüssigkeit nicht in Berührung kommen. Ihre Breite muß daher mit der Breite des zu beschichtenden bahn- oder tafelförmigen Materials abgestimmt sein. Wenn die Gegenwalze seitlich über die zu beschichtende Materialfläche hinausragt, werden ihre Ränder mit der Beschichtungsflüssigkeit verunreinigt, wobei diese Verunreinigung auf nachfolgende Walzen übertragen wird.

Die Oberfläche der Gegenwalze muß eine der Beschichtungssubstanz angepaßte mehr oder weniger harte bis weichelastische Oberfläche haben. Da mit einem solchen Auftragwerk verschiedenartige bahn- oder tafelförmige Materialien mit verschiedenen Substanzen beschichtet werden sollen, ist es erforderlich, daß eine Reihe von Gegenwalzen mit einerseits verschiedenen Breiten verfügbar ist. Dabei muß natürlich die Gegenwalze auswechselbar im Auftragwerk gelagert sein.

Daraus ergibt sich eine Reihe von Unvollkommenheiten bei den bekannten Auftragwerken:
Es ist ein erheblicher Aufwand an manueller Arbeit und technischen Hilfsmitteln erforderlich, um die Gegenwalze auszuwechseln, die wegen der üblicherweise erforderlichen Formstabilität sehr schwer ist.
Die Verfügbarkeit einer Reihe von Gegenwalzen mit verschiedenen Oberflächen und verschiedenen Breiten ist sehr kostspielig, dies um so mehr, je vielseitiger die Einsatzmöglichkeiten eines solchen Auftragwerkes sein sollen.
Eine Gegenwalze mit verhältnismäßig großem Durchmesser bewirkt eine lange Stauwelle der Beschichtungsflüssigkeit vor dem Einlauf zwischen Auftragwalze und der unter der Gegenwalze anliegenden Materialbahn. Dadurch wird die Gleichmäßigkeit der Beschichtung beeinträchtigt.

Der Erfindung liegt daher die Aufgabe zugrunde, ein Walzen-Auftragwerk der in der Beschreibungseinleitung und im Oberbegriff des Anspruchs 1 definierten Gattung so zu verbessern, daß die beschriebenen Mängel der bekannten Auftragwerke dieser Art beseitigt sind. Insbesondere soll die Gegenwalze leicht sein, in einer Vielzahl von Ausführungen mit verschiedenen Oberflächen und in verschiedenen Breiten bei geringstmöglichem Kostenaufwand verfügbar gehalten werden können sowie einfach und schnell ohne großen Aufwand an manueller Arbeit und technischen Hilfsmitteln auswechselbar sein. Dabei soll die Stauwelle der Beschichtungsflüssigkeit vor dem Einlauf zwischen der Auftragwalze und der zu beschichtenden Materialbahn möglichst kurz gehalten werden, was die Gleichmäßigkeit der Beschichtung verbessert.

Die gestellte Aufgabe wird erfindungsgemäß dadurch gelöst, daß ein solches Auftragwerk mit den Merkmalen gemäß dem kennzeichnenden Teil des Anspruchs 1 ausgestattet ist.
Weitere Einzelheiten der Erfindung und alternative Detail-Lösungsvorschläge gehen aus den Ansprüchen 2 bis 10 hervor.

Die Erfindung wird im Folgenden anhand einer sie beispielweise darstellenden Zeichnung näher erläutert. Das Ausführungsbeispiel ist ein Walzenauftragwerk für die Beschichtung von bahnförmigem Material. Es zeigen:
- Fig. 1: Eine Frontansicht des gesamten Auftragwerkes in schematisierter Darstellung;
- Fig. 2: eine Stirnansicht derselben Maschine;
- Fig. 3: eine Stirnansicht der Lagerung der Gegenwalze;
- Fig. 4: eine Frontansicht der Lagerung der Gegenwalze nach der Schnittlinie A bis D der Fig. 3;
- Fig. 5: eine innere Stirnansicht der Führungs- und Aushebeeinrichtung für die Gegenwalze;
- Fig. 6: die Führungs- und Aushebeeinrichtung für die Gegenwalze von der Bedienungsseite her gesehen;
- Fig. 7: die Führungs- und Aushebeeinrichtung für die Gegenwalze in Draufsicht.

Zwischen zwei Seitenwänden **1** eines Maschinengestells sind im unteren Bereich auf einem Wannenträger **2** eine Wanne **3** zur Aufnahme einer Beschichtungsflüssigkeit angeordnet und darüber eine in die Wanne **3** eintauchende Schöpfwalze **4** gelagert. Die Position des Wannenträgers **2** ist mittels Handspindel **5** vertikal verstellbar. Die Wanne **3** ist auf dem Wannenträger **2** leicht abnehmbar und gegen eine andere Wanne austauschbar befestigt. Die Schöpfwalze **4** hat eine strukturierte Oberfläche. Ihrist eine Rakeleinrichtung **6** zum Abstreifen überschüssiger Beschichtungsflüssigkeit zugeordnet.

Oberhalb der Schöpfwalze **4** haben die Seitenwände **1** des Maschinengestells je einen vertikalen Führungs- und Lagerblock **7**. In dessen unterem Bereich ist eine auf der Schöpfwalze **4** abrollende Auftragwalze **8** gegen die Schöpfwalze **4** verstellbar gelagert. Darüber ist ein Gegenwalzen-Satz angeordnet, der mittels mehrerer Zylindertriebe in der vertikalen Führung der Führungs- und Lagerblöcke **7** gegen die Auftragwalze **8** beweglich ist.
Der Gegenwalzen-Satz besteht aus drei Walzen, nämlich aus zwei formgleichen, biegesteifen Preßwalzen **9**, **10**, die in geringem Abstand parallel nebeneinander in waagerechter Ebene in etwas größerem Abstand über der Auftragwalze **8** gelagert sind und einer zwischen der Auftragwalze **8** und den beiden Preßwalzen **9**, **10** gelagerten Gegenwalze **11**. Diese wird von den beiden Preßwalzen **9**, **10** gegen die Auftragwalze **8** niedergedrückt, wobei sie einerseits unter den Preßwalzen **9**, **10** und andererseits auf der über die Auftragwalze **8** laufenden Bahn **12** des zu beschichtenden Materials abrollt.

Die Gegenwalze **11** ist an beiden Stirnseiten zwischen senkrechten Lagerscheiben **13** geführt, die jeweils Bestandteil der an den Führungsblöcken **7** angeordneten Halterungen für die Gegenwalze **11** sind. Sie hat an jedem Stirnende einen Achsstummel **14** mit einer zentralen Vertiefung. Darin befindet sich je eine Stirnlager-Kugel **15**, die sich mit der Gegenwalze **11** an der benachbarten Lagerscheibe **13** der Halterung dreht.

Die Halterungen für die Gegenwalze **11** bestehen jeweils aus zwei beweglich miteinander verbundenen Teilen, nämlich einem an dem benachbarten Führungs- und Lagerblock **7** befestigten Konsolteil **16** und einer an dessen freier Innenseite um eine parallel zur Gegenwalze **11** im Abstand von dieser verlaufende Achse **17** drehbar gelagerten Einrichtung zur seitlichen Führung und zum Ausheben der Gegenwalze **11** aus ihrer Arbeitsposition. Jede dieser an beiden Stirnenden der Gegenwalze **11** vorgesehenen Einrichtungen zum seitlichen Führen und Ausheben der Gegenwalze **11** hat eine um die Achse **17** am Konsolteil **16** schwenkbar gelagerte, senkrecht zur Achse **17** gerichtete Lagerplatte **18**. An dieser sind auf der der Gegenwalze **11** zugewandten Seite im Bereich des benachbarten Achsstummels **14** die Lagerscheibe **13** und darunter in geringem Abstand nebeneinander zwei Lagerzapfen **19**, **20** mit handelsüblichen Kugellagern **19a**, **20a** angeordnet, deren Achsen parallel zur Gegenwalze **11** gerichtet sind und auf denen diese mit ihren Achsstummeln **14** ruht.

Die Lagerplatte **18** ist als Mittelteil eines zweiarmigen um die Achse **17** schwenkbaren Hebels ausgebildet. Der kurze Hebelarm **21** ist durch eine Zugfeder **22** mit einem am Konsolteil **16** befestigten, nach unten gerichteten Ausleger **23** verbunden. Der dem kurzen Hebelarm gegenüber befindliche lange Hebelarm bildet einen Bedienungshebel **24**.
Die den Gegenwalzen-Satz **9**, **10**, **11** haltenden Führungs- und Lagerblöcke **7** sind mittels mehrerer Zylindertriebe an den Seitenwänden **1** des Maschinengestells vertikal beweglich, womit der Gegenwalzen-Satz **9**, **10**, **11** von der Auftragwalze **8** bzw. von der darüber laufenden Bahn **12** des zu beschichtenden Materials abgehoben werden kann. Dann läßt sich nach Niederdrücken des Bedienungshebels **24** die Gegenwalze **11** leicht herausnehmen und eine andere einsetzen.

Bei diesem Ausführungsbeispiel besteht die Gegenwalze **11** aus einem leichten Kernrohr **11a**, welches an beiden Enden durch Stirnwände **11b** mit den Achsstummeln **14** verschlossen und von einem Mantel **11c** aus einem anderen Material umgeben ist. Der Mantel **11c** kann je nach Art der Beschichtungsflüssigkeit und/oder des zu beschichtenden Materials aus mehr oder weniger weichem Gummi, Kunststoff oder anderem Material bestehen. Seine Oberfläche kann glatt oder strukturiert sein. Er kann auch mehr oder weniger kürzer als das Kernrohr **11a** sein, wobei sich seine Länge nach der Breite der zu beschichtenden Materialbahn oder -tafel richtet.

Die Gegenwalze **11** wird praktisch nicht auf Biegung beansprucht, da sie in der ganzen Länge ihres Mantels **11c** unter den biegesteifen Preßwalzen **9**, **10** anliegt und nur durch diese auf die über die Auftragwalze laufende Bahn des zu beschichtenden Materials niedergedrückt wird. Sie hat lediglich dem Druck der Preßwalzen **9**, **10** ohne bleibende Verformung standzuhalten. Daher kann sie im Vergleich zu den Gegenwalzen in den bekannten Auftragwerken sehr viel leichter und hinsichtlich Herstellungskosten ganz erheblich billiger gebaut werden. Daher ist die Bereithaltung eines größeren Sortimentes von Gegenwalzen mit verschiedenen Oberflächen und verschiedenen Mantelbreiten auch sehr viel billiger.
Wegen des geringen Gewichtes kann das Auswechseln der Gegenwalzen mit geringem Aufwand an manueller Arbeit auch ohne technische Hilfsmittel mühelos durchgeführt werden.

## Patentansprüche

1. Walzen-Auftragwerk zum Beschichten von durchlaufendem bahn- oder tafelförmigem Material mit einem in flüssigem Zustand aufzutragenden Beschichtungsmittel, wobei
- im unteren Bereich zwischen zwei Seitenwänden (**1**) eines Maschinengestells über einer Wanne (**3**) zur Bereithaltung der aufzutragenden Beschichtungsflüssigkeit eine in diese eintauchende Schöpfwalze (**4**) und darüber eine auf der Schöpfwalze (**4**) abrollende Auftragwalze (**8**) gelagert sind,
- über der Auftragwalze (**8**) wenigstens eine die zu beschichtende Materialbahn (**12**) oder -tafel auf die Auftragwalze (**8**) niederdrückende und auf dieser abrollende Gegenwalze (**11**) auswechselbar zwischen zwei an den Seitenwänden (**1**) des Maschinengestells angeordneten Führungs- und Lagerblöcken (**7**) gelagert ist, deren Abstand zur Auftragwalze veränderbar ist, und
- die Gegenwalze (**11**) Bestandteil eines aus drei Walzen bestehenden Gegenwalzen-Satzes ist, in dem über der Gegenwalze ( **11**) in Rollkontakt mit dieser zwei biegesteife Preßwalzen (**9**, **10**) in geringem Abstand und wenigstens annähernd waagerechter Ebene nebeneinander an den Führungs- und Lagerblöcken (**7**) gemeinsam mit der im Vergleich mit den Preßwalzen (**9**, **10**) weniger biegesteifen und einen kleineren Durchmesser aufweisenden Gegenwalze (**11**) vertikal beweglich und mit gewünschtem Druck auf die Auftragwalze (**8**) einstellbar gelagert sind,
**dadurch gekennzeichnet,**
daß die Gegenwalze (**11**) an beiden Stirnenden einen Achsstummel (**14**) aufweist und zwischen senkrechten Führungselementen von zwei an den Führungs- und Lagerblöcken (**7**) angeordneten Halterungen gelagert ist, die jeweils aus zwei beweglich miteinander verbundenen Teilen bestehen, nämlich einem an dem benachbarten Führungs- und Lagerblock (**7**) befestigten Konsolteil (**16**) und einer an dessen freier Innenseite um eine parallel zur Gegenwalze (**11**) im Abstand zu dieser verlaufende Achse (**17**) drehbar gelagerten Einrichtung zur seitlichen Führung und zum Ausheben der Gegenwalze (**11**) aus ihrer Arbeitsposition.

2. Walzen-Auftragwerk nach Anspruch 1,
**dadurch gekennzeichnet,**
daß jede der an den beiden Stirnenden der Gegenwalze (**11**) vorgesehenen Einrichtungen zum seitlichen Führen und Ausheben der Gegenwalze (**11**) eine um die Achse (**17**) an der Innenseite des Konsolteils (**16**) schwenkbar gelagerte, senkrecht zur Achse ( **17**) gerichtete Lagerplatte (**18**) hat, an deren der Gegenwalze (**11**) zugewandten Seite in geringem Abstand nebeneinander zwei parallel zur Achse der Gegenwalze gerichtete und die Achsstummel (**14**) der Gegenwalze (**11**) untergreifende Lagerzapfen (**19**, **20**) angeordnet sind und daß die Lagerplatte (**18**) als Mittelteil eines zweiarmigen, um die Achse (**17**) schwenkbaren Hebels ausgebildet ist, wobei der kurze Hebelarm (**21**) durch eine Zugfeder (**22**) mit einem am Konsolteil (**16**) befestigten, nach unten gerichteten Ausleger (**23**) verbunden ist und der dem kurzen Hebelarm (**21**) gegenüber befindliche lange Hebelarm einen Bedienungshebel (**24**) bildet.

3. Walzen-Auftragwerk nach den Ansprüchen 1 und 2,
**dadurch gekennzeichnet,**
daß auf den an der Lagerplatte (**18**) befindlichen Lagerzapfen (**19**, **20**) handelsübliche Kugellager ( **19a**, **20a**) angeordnet sind, auf denen die Achsstummel (**14**) der Gegenwalze (**11**) in freier Auflage drehbar sind.

4. Walzen-Auftragwerk nach den Ansprüchen 1 und 2,
**dadurch gekennzeichnet,**
daß die Achsstummel (**14**) der Gegenwalze (**11**) in deren Stirnwänden (**11b**) drehbar gelagert sind und auf den Lagerzapfen (**19**, **20**) der Lagerplatte (**18**) frei liegen.

5. Walzen-Auftragwerk nach einem der Ansprüche 1 bis 4,
**dadurch gekennzeichnet,**
daß die Gegenwalze (**11**) aus einem leichten Kernrohr (**11a**) besteht, welches an beiden Enden durch Stirnwände (**11b**) verschlossen ist, aus denen die Achsstummel (**14**) herausragen, wobei auf dem Kernrohr (**11a**) ein Mantel (**11c**) aus einem anderen Material angeordnet ist.

6. Walzen-Auftragwerk nach Anspruch 5,
**dadurch gekennzeichnet,**
daß der Mantel (**11c**) der Gegenwalze (**11**) aus einem mehr oder weniger weichen Werkstoff wie Gummi oder Kunststoff besteht.

7. Walzen-Auftragwerk nach Anspruch 5,
**dadurch gekennzeichnet,**
daß der Mantel (**11c**) der Gegenwalze (**11**) aus einem harten Material besteht.

8. Walzen-Auftragwerk nach einen der Ansprüche 5 bis 7,
**dadurch gekennzeichnet,**
daß der Mantel (**11c**) der Gegenwalze (**11**) eine glatte Oberfläche hat.

9. Walzen-Auftragwerk nach einen der Ansprüch 5 bis 7,
**dadurch gekennzeichnet,**
daß der Mantel (**11c**) der Gegenwalze (**11**) eine strukturierte Oberfläche hat.

10. Walzen-Auftragwerk nach einem der Ansprüche 5 bis 9,
**dadurch gekennzeichnet,**
daß der Mantel (**11c**) der Gegenwalze (**11**) in beliebigem Maß kürzer ist, als das Kernrohr (**11a**).

## Claims

1. A rollers assembly for coating web or sheet material with a coating agent to be applied in its liquid state, wherein
- a lower area between two side walls (1) of a machine frame above a tank (3) for providing the coating liquid to be applied has supported therein a scooping roller (4) dipping into said liquid and, thereabove, an applicator roller (B) rolling on said scooping roller (4),
- at least one counter roller (11) which presses down the material web (12) or sheet to be coated onto said applicator roller (8) and rolls thereon is replaceably supported above said applicator roller (8) between two guiding and bearing blocks (7) which are arranged on said side walls (1) of said machine frame and whose distance relative to said applicator roller is variable, and
- said counter roller (11) forms part of a counter-roller set consisting of three rollers, wherein, above said counter-roller (11) in rolling contact therewith, two rigid press rollers (9, 10) are vertically movably supported at a small distance and in an at least approximately horizontal plane next to each other on the guiding and bearing blocks (7) together with said counter-roller (11) which is less rigid and has a smaller diameter in comparison with said press rollers (9, 10), and are supported such that they are adjustable at the desired pressure relative to said applicator roller (8),
**characterized in** that said counter roller (11) has an axle journal (14) at both front ends and is supported between vertical guiding elements of two mountings that are arranged on said guiding and bearing blocks (7) and consist each of two movably interconnected members, namely a bracket member (16) secured to said neighboring guiding and bearing block (7) and a means rotatably supported on the free inside thereof about a shaft (17) extending in parallel with said counter-roller (11) at a distance therefrom for laterally guiding said counter-roller (11) and lifting it out of its working position.

2. A rollers assembly according to claim 1, **characterized in** that each of the means provided at the two face ends of said counter-roller (11) and used for laterally guiding and lifting said counter-roller (11) comprises a bearing plate (18) which is pivotably supported about said shaft (17) on the inside of said bracket member (16) and oriented in a direction perpendicular to said shaft (17) and whose side facing said counter-roller (11) has arranged thereon, at a small distance next to each other, two bearing pins (19, 20) which are oriented in parallel with the axis of said counter-roller and grip below said axle journal of said counter-roller (11), and that said bearing plate (18) is formed as a central part of a two-armed lever which is pivotable about said shaft (17), with the short lever (21) being connected through a tension spring (11) to a downwardly oriented extension arm (23) which is secured to said bracket member (16), and the long lever arm opposite to said short lever arm (21) forming an operating lever (24).

3. A rollers assembly according to claims 1 and 2, **characterized in** that commercially available ball bearings (19a, 20a) on which said axle journals (14) of said counter-roller (11) are rotatable in freely supported fashion are arranged on bearing pins (19, 20) positioned on said bearing plate (18).

4. A rollers assembly according to claims 1 and 2, **characterized in** that said axle journals (14) of said counter-roller are rotatably supported in the front walls (11b) thereof and freely rest on said bearing pins (19, 20) of said bearing plate (18).

5. A rollers assembly according to any one of claims 1 to 4, **characterized in** th said counter-roller (14) consists of a lightweight core tube (11a) which is closed at both ends by front walls (11b) from which said axle journals (14) project, with a casing (11c) of a different material being disposed on said core tube (11a).

6. A rollers assembly according to claim 5, **characterized in** that said casing (11c) of said counter-roller (11) consists of a more or less soft material such as rubber or plastics.

7. A rollers assembly according to claim 5, **characterized in** that said casing (11c) of said counter-roller (11) consists of a hard material.

8. A rollers assembly according to any one of claims 5 to 7, **characterized in** that said casing (11c) of said counter-roller (11) has a smooth surface.

9. A rollers assembly according to any one of claims 5 to 7, **characterized in** that said casing (11c) of said counter-roller (11) has a patterned surface.

10. A rollers assembly according to any one of claims 5 to 9, **characterized in** that said casing (11c) of said counter-roller (11) is shorter than said core tube (11a) to any desired degree.

## Revendications

1. Dispositif à rouleaux pour revêtement de bandes ou de feuilles avec un produit de revêtement à appliquer en état liquide, avec
- logés au secteur inférieur entre deux parois latérales (1) d'un montant, au-dessus d'un bac (3) servant contenir le liquide de revêtement à appliquer, un rouleau-puisoir (4) plongeant dans celui-ci, et au-dessus, un rouleau d'application (8) tournant contre le rouleau-puisoir (4),
- au-dessus du rouleau d'application (8), au moins un contre -rouleau (11) pressant sur le rouleau d'application (8) la bande ou feuille de matériau (12) à revêtir et tournant sur celui-ci, logé de manière interchangeable entre deux blocs de guidage et de logement (7) situés sur les parois latérales (1) du montant, et dont la distance par rapport au rouleau d'application peut être modifiée, et qu'en même temps,
- le contre-rouleau (11) fait partie d'un jeu de contre-rouleaux composé de trois rouleaux, dans lequel, au-dessus du contre-rouleau (11), en contact de roulement avec lui, deux rouleaux de pression (9, 10) résistant à la flexion, sont logés, à faible distance et au moins à peu près en position horizontale l'un à côté de l'autre, sur les blocs de guidage et de logement (7), ensemble avec le contre-rouleau (11), qui, comparé aux rouleaux de pression (9, 10), est moins résistant à la flexion et a un diamètre plus petit, et qui sont mobiles verticalement et réglables à la pression voulue sur le rouleau d'application (8),
**caractérisé** en ce que le contre-rouleau (11) a respectivement un tronçon d'axe (14) sur ses deux extrémités et qu'il est logé entre des éléments de guidage vertical de deux supports disposés sur les blocs de guidage et de logement (7) et composés de respectivement deux pièces reliées entre elles de manière à être mobiles, c.-à-d. d'une partie de console (16) fixée sur le bloc de guidage et de logement (7) voisin, et d'un dispositif de guidage latéral et de retrait du contre-rouleau (11) de sa position de travail, logé sur le côté intérieur libre de la console de manière à pouvoir tourner autour d'un axe (17) de direction parallèle au contre-rouleau (11) et à distance de celui-ci.

2. Dispositif à rouleaux pour revêtement selon la revendication 1, **caractérisé** en ce que chacun des dispositifs de guidage latéral et de retrait du contre-rouleau (11) prévus aux deux extrémités du contre-rouleau (11) a une plaque de palier (18) logée sur le côté intérieur de la partie de console (16) de manière à pouvoir pivoter autour de l'axe (17) et perpendiculaire à l'axe (17), au côté opposé au contre-rouleau (11) de laquelle, à petite distance côte à côte, de direction parallèle à l'axe du contre-rouleau, sont disposés deux tourillons (19, 20) allant sous les tronçons d'axe (14) du contre-rouleau (11), et en ce que la plaque de palier (18) forme la partie centrale d'un levier à deux bras, pivotable autour de l'axe (17) et qu'en même temps le bras court du levier (21) est relié par un ressort de traction (22) à une flèche (23) dirigée vers le bas et fixée sur la partie de console (16), et que le bras long opposé du levier forme un levier de manoeuvre (24).

3. Dispositif à rouleaux pour revêtement selon les revendications 1 et 2, **caractérisé** en ce que sur les tourillons (19, 20) situés sur la plaque de palier (18) sont disposés des roulements à billes d'usage (19a, 20a), sur lesquels les tronçons d'axe (14) du contre- rouleau (11) peuvent tourner en appui libre.

4. Dispositif à rouleaux pour revêtement selon les revendications 1 et 2, **caractérisé** en ce que les tronçons d'axe (14) du contre-rouleau (11) sont logés dans les parois d'about (11b) de ce dernier de manière à pouvoir tourner et qu'ils reposent librement sur les tourillons (19, 20) de la plaque de palier (18).

5. Dispositif à rouleaux pour revêtement selon une des revendications 1 à 4, **caractérisé** en ce que le contre-rouleau (11) consiste en un tube carottier léger (11a) fermé aux deux extrémités par des parois d'about (11b) dont dépassent les tronçons d'axe (14) et qu'en même temps, un manteau (11c) d'un autre matériau est disposé sur le tube carottier (11a).

6. Dispositif à rouleaux pour revêtement selon la revendication 5, **caractérisé** en ce que le manteau (11c) du contre-rouleau (11) est fait de matériau plus ou moins souple tel que le caoutchouc ou la matière plastique.

7. Dispositif à rouleaux pour revêtement selon la revendication 5, **caractérisé** en ce que le manteau (11c) du contre-rouleau (11) est fait d'un matériau dur.

8. Dispositif à rouleaux pour revêtement selon une des revendications 5 à 7, **caractérisé** en ce que le manteau (11c) du contre-rouleau (11) a une surface lisse.

9. Dispositif à rouleaux pour revêtement selon une des revendications 5 à 7, **caractérisé** en ce que le manteau (11c) du contre-rouleau (11) a une surface structurée.

10. Dispositif à rouleaux pour revêtement selon une des revendications 5 à 9, **caractérisé** en ce que le manteau (11c) du contre-rouleau (11) a n'importe quelle mesure plus courte que le tube carottier (11a).
